# EUROPÄISCHE PATENTANMELDUNG

(11) **EP 0 554 949 A1**
(43) Veröffentlichungstag der Anmeldung: **11.08.1993**
(21) Anmeldenummer: 93200255.3
(22) Anmeldetag: 02.02.1993
(51) Int. Cl.: H01J 23/027

(54) **Mehrstufenkollektor für Elektrodenstrahlröhren**

(30) Priorität: 07.02.1992 DE 4203487
(71) Anmelder: Philips Patentverwaltung GmbH, 22335 Hamburg (DE); Philips Electronics N.V., 5621 BA Eindhoven (NL)
(72) Erfinder: Bachmor, Rudolf, W-2000 Hamburg 1 (DE); Offermann, Bernd, W-2000 Hamburg 1 (DE); Seifert, Horst, W-2000 Hamburg 1 (DE)
(74) Vertreter: Hartmann, Heinrich, Dipl.-Ing.

(57) **Zusammenfassung**

Die Erfindung bezieht sich auf einen Mehrstufenkollektor für Elektronenstrahlröhren, insbesondere für Klystrons, mit mehreren Elektrodenringen (7 bis 11), welche in Elektronenstrahlrichtung (2) hintereinander angeordnet und an abgestufte elektrische Potentiale angeschlossen sind, und mit isolierenden keramischen Abstandsringen (12 bis 16), welche benachbarte Elektrodenringe (7 bis 11) vakuumdicht miteinander elektrisch isolierend verbinden. Bei einfacher Herstellbarkeit werden Spannungsüberschläge zwischen den Kollektorstufen dadurch vermieden, daß an die Abstandsringe (12 bis 16) in deren Endbereichen radial nach außen abstehende erste Ringbleche (19,20) vakuumdicht angelötet sind, daß an die Elektrodenringe (7 bis 11) zweite Ringbleche (21,22) vakuumdicht angelötet sind, welche jeweils mit einem äußeren Ringscheibenbereich (21a, 22a) an einem zugeordneten Ringscheibenbereich (19a,20a) eines ersten Ringbleches (19,20) anliegen und mit diesen vakuumdicht verschweißt sind, so daß zwei Schweißkragen gebildet sind, und daß der Umgebungsluft zugängliche äußere Flächen der Ringbleche (19 bis 22) und damit die Schweißkragen durch einen isolierenden Stoff abgedeckt sind.

## Beschreibung

Die Erfindung bezieht sich auf einen Mehrstufenkollektor für Elektronenstrahlröhren, insbesondere für Klystrons, mit mehreren Elektrodenringen, welche in Elektronenstrahlrichtung hintereinander angeordnet und an abgestufte elektrische Potentiale angeschlossen sind, und mit isolierenden keramischen Abstandsringen, welche benachbarte Elektronenringe miteinander elektrisch isolierend verbinden.

Ein strahlungsgekühlter Mehrstufenkollektor dieser Art ist in der DE-PS 26 36 913 beschrieben.

Der Erfindung liegt die Aufgabe zugrunde, einen Mehrstufenkollektor der eingangs genannten Art zu schaffen, welcher einfach herstellbar ist und bei welchem Spannungsüberschläge zwischen den Kollektorstufen vermieden werden.

Die Lösung gelingt dadurch, daß an die Abstandsringe in deren Endbereichen radial nach außen abstehende erste Ringbleche vakuumdicht angelötet sind, daß an die Elektrodenringe zweite Ringbleche vakuumdicht angelötet sind, welche jeweils mit einem Ringscheibenbereich an einem zugeordneten Ringscheibenbereich eines ersten Ringbleches anliegen und mit diesen vakuumdicht verschweißt sind, so daß zwei Schweißkragen gebildet sind, und daß der Umgebungsluft zugängliched äußere Fläche der Ringbleche und damit die Schweißkragen durch einen isolierenden Stoff abgedeckt sind.

Erfindungsgemäß sind die benachbarten Kollektorstufen einfach und sicher vakuumdicht mit den keramischen Abstandsringen zu verbinden. Obgleich die neben den Abstandsringen befindlichen Schweißkragen einen relativ kleinen Abstand voneinander haben, wird durch den abdeckenden isolierenden Stoff ein Spannungsüberschlag sicher verhindert.

Bei der erfindungsgemäßen Lösung grenzen keine metallischen Flächen an den äußeren Luftraum. Die Entstehung von Kriechwegen wird verhindert. Das ist insbesondere bei luftgekühlten Kollektoren wichtig, weil mit der vorbeistreichenden Kühlluft Staubpartikel mitgeführt werden können, welche sich an den Außenflächen der Schweißkragen und der keramischen Abstandringe ablagern können, so daß dadurch insbesondere bei feuchter Kühlluft Kriechwege entstehen könnten. Eine Ionisierung der Luft an scharfen Kanten der Schweißkragen, wodurch die Entstehung von Überschlägen begünstigt würde, wird vermieden.

Der isolierende Stoff kann nach dem Verschweißen der Schweißkragen als abdeckende Beschichtung durch Aufstreichen oder Aufspritzen aufgebracht werden. Eine bevorzugte Lösung ist jedoch dadurch gekennzeichnet, daß der isolierende Stoff in Form eines elastischen Schutzrings aufgebracht ist. Ein solcher Schutzring wird entsprechend den abzudeckenden Konturen vorgeformt und nach dem Verschweißen der Schweißkragen um diese elastisch stramm herumgelegt. Dadurch erhält man zur Außenluft hin eine glatte Oberfläche, welche einen geringen Widerstand für die vorbeistreichende Kühlluft bietet, wobei dann auch weniger Luftgeräusche entstehen.

Vorzugsweise besteht der isolierende Stoff aus weichelastischem Silikonkautschuk. Dieser Stoff hat gute elektrische Eigenschaften bezüglich Spannungsfestigkeit. Ein Schutzring aus diesem weichelastischen Stoff kann weit gedehnt und bei der Montage über andere Kollektorstufen hinweg problemlos aufgebracht werden.

Gemäß einer besonders vorteilhaften Lösung ist vorgesehen, daß der Abstandsraum zwischen benachbarten Schweißkragen vollständig mit dielektrischem Isolierstoff ausgefüllt ist. Damit werden einerseits in Richtung des Gradienten der elektrischen Feldstärke Luftstrecken zwischen zwei Schweißkragen vermieden, so daß die Überschlagsfestigkeit ausschließlich durch die hohen elektrischen Festigkeitswerte des Isolierstoffs bedingt ist. Andererseits ergibt sich ein weiterer Vorteil, daß wegen der gegenüber Luft höheren relativen Dielektrisitätskonstante des Isolierstoffes eine Erhöhung der Kapazität zwischen zwei Kollektorstufen erreicht wird. Damit wird die Abstrahlung hochfrequenter Störstrahlung wesentlich vermindert.

Bei einer luftgekühlten Ausführungsform der Erfindung ist vorgesehen, daß die Elektrodenringe mit radial abstehenden Kühlfahnen versehen sind, an welchen Kühlluft vorbeigeführt ist und welche sich ausschließlich im axialen Längenbereich außerhalb der keramischen Abstandsringe erstrecken. Der axiale Abstand zwischen den Kühlfahnen benachbarter Kollektorstufen ist dann genügend groß, um Isolationsüberschläge zwischen diesen zu verhindern.

Die Erfindung wird anhand der Beschreibung eines in der Zeichnung dargestellten Ausführungsbeispiels näher erläutert.
- Fig. 1: zeigt eine schematische Darstellung eines Klystrons mit mehrstufigem luftgekühlten Kollektor.
- Fig. 2: zeigt für einen Teilbereich 18 nach Fig. 1 eine erfindungsgemäße Gestaltung des Verbindungsbereichs zwischen zwei Kollektorstufen.

Bei dem in Fig. 1 angedeuteten Klystron geht von einer Elektronenkanone 1 ein Elektronenstrahl 2 aus, welcher nach dem Durchlauf durch den Röhrenabschnitt 3 in den mehrstufigen Kollektor 4 gelangt. Dort werden die Elektronen des Elektronenstrahls 2 aufgefangen.

Der Röhrenabschnitt 3 enthält im wesentlichen nicht dargestellte Triftstrecken, Resonatoren und Magnete zur Elektronenstrahlbündelung. Im unteren Bereich wird einem Resonator HF-Steuerenergie zugeführt (Pfeil 5). Im oberen Bereich wird aus einem Resonator HF-Energie entnommen (Pfeil 6).

Der mehrstufige Kollektor 4 enthält fünf Elektroden 7 bis 11 und keramische Abstandsringe 12 bis 16, welche die Elektroden 7 bis 11 isolierend im vorgegebenen Abstand zueinander halten. Da im Innenraum 17 Vakuum besteht, müssen die Abstandsringe vakuumdicht mit benachbarten Elektroden verbunden werden.

Die Elektroden 7 bis 11 weisen verschiedene Spannungspotentiale auf. Beispielsweise liegt an der abschließenden Elektrode 11 das Potential - 24 kV der Kathode der Elektronenkanone 1. Die Elektroden 10,9,8 und 7 haben in dieser Reihenfolge beispielsweise die Potentiale -18 kV, -12kV, -6kV und "0"kV. Je nach der Geschwindigkeit der Elektronen des Elektronenstrahls 2 werden diese von einer der Elektroden 7 bis 11 aufgefangen.

Durch den Luftstrom (Pfeil 28) zwischen dem Gehäuse 19 und den Außenflächen der Kollektorstufen wird Kühlluft geblasen, durch welche die Wärme abgeführt wird, welche beim Aufprall der Elektronen auf die Elektroden 7 bis 11 entsteht.

Die erfindungsgemäße Verbindung der keramischen Abstandsringe mit benachbarten Elektroden ist in Fig. 2 für eine eingekreiste Stelle 18 nach Fig. 1 dargestellt.

Die Elektroden sowie die aufgesetzten Ringteile (9a in Fig. 2) bestehen aus Kupfer. Da eine unmittelbare Verlötung der keramischen Abstandsringe 12 bis 16 mit Kupfer Schwierigkeiten bereitet, ist eine indirekte Verbindung über aus einer Kupfer/Nickel-Legierung bestehende Ringbleche 19 und 20, welche zwischen die Ringteile 15a und 15b bzw. 15a und 15c des keramischen Abstandsringes 15 eingelötet sind, und Ringblechen 21 und 22 vorgesehen, welche an benachbarte Elektroden 9 bzw. 10 angelötet sind.

Die Ringscheiben 19a und 22a einerseits und 20a und 21a andererseits liegen aneinander und sind an den Endbereichen 23 bzw. 24 miteinander vakuumdicht verschweißt.

Die Ringscheiben 19a und 23a einerseits und die Ringscheiben 21a und 20a andererseits bilden Schweißkragen, welche einen erheblich geringeren Abstand zueinander aufweisen als die radial an den Elektroden 9 und 10 abstehenden Kühlfahnen 25 und 26. Spannungsüberschläge zwischen den gegenüberliegenden Schweißkragen können jedoch nicht entstehen, weil deren metallischen Flächen durch den Schutzring 27 abgedeckt sind, welcher elastisch stramm an den abgedeckten metallischen Flächen und am Ringteil 15a des keramischen Abstandsringes anliegt. Der aus weichelastischem Silikonkautschuk bestehende Schutzring 27 ist zur Montage elastisch aufweitbar. Da die Außenfläche des Schutzringes 27 glatt und strömungsgünstig gestaltet ist, ist der Strömungswiderstand der vom Kühlblech 26 zum Kühlblech 25 vorbeistreichenden Kühlluft bei entsprechend reduzierter Geräuschbildung gering.

Der relativ geringe Abstand der Schweißkragen in Verbindung mit dem zwischenliegenden dielektrischen Material des Schutzrings 27 bewirkt eine Erhöhung der Kapazität zwischen den benachbarten Elektroden 9 und 10, so daß HF-Störabstrahlungen reduziert werden. Auch für diese Wirkung ist Silikon-Kautschuk wegen seiner hohen Dielektrizitätskonstante hervorragend geeignet.

## Patentansprüche

1. Mehrstufenkollektor für Elektronenstrahlröhren, insbesondere für Klystrons, mit mehreren Elektrodenringen (7 bis 11), welche in Elektronenstrahlrichtung (2) hintereinander angeordnet und an abgestufte elektrische Potentiale angeschlossen sind, und mit isolierenden keramischen Abstandsringen (12 bis 16), welche benachbarte Elektrodenringe (7 bis 11) miteinander elektrisch isolierend verbinden,
dadurch gekennzeichnet, daß an die Abstandsringe (12 bis 16) in deren Endbereichen radial nach außen abstehende erste Ringbleche (19,20) vakuumdicht angelötet sind, daß an die Elektrodenringe (7 bis 11) zweite Ringbleche (21,22) vakuumdicht angelötet sind, welche jeweils mit einem Ringscheibenbereich (21a,22a) an einem zugeordneten Ringscheibenbereich (19a,20a) eines ersten Ringbleches (19,20) anliegen und mit diesen vakuumdicht verschweißt sind, so daß zwei Schweißkragen gebildet sind, und daß der Umgebungsluft zugängliche äußere Flächen der Ringbleche (19 bis 22) und damit die Schweißkragen durch einen isolierenden Stoff abgedeckt sind.

2. Mehrstufenkollektor nach Anspruch 1,
dadurch gekennzeichnet, daß der isolierende Stoff in Form eines elastischen Schutzrings (27) aufgebracht ist.

3. Mehrstufenkollektor nach Anspruch 1 oder 2,
dadurch gekennzeichnet, daß der isolierende Stoff aus weichelastischem Silikonkautschuk besteht.

4. Mehrstufenkollektor nach einem der Ansprüche 1 bis 3,
dadurch gekennzeichnet,
daß der Abstandsraum zwischen benachbarten Schweißkragen vollständig mit dielektrischem Isolierstoff ausgefüllt ist.

5. Mehrstufenkollektor nach einem der Ansprüche 1 bis 4,
dadurch gekennzeichnet, daß die Elektrodenringe (7 bis 11) mit radial abstehenden Kühlfahnen (25,26) versehen sind, an welchen Kühlluft vorbeigeführt ist und welche sich ausschließlich im axialen Längenbereich außerhalb der keramischen Abstandsringe (12 bis 16) erstrecken.
